# EUROPÄISCHE PATENTANMELDUNG

(11) **EP 4 520 979 A1**
(43) Veröffentlichungstag der Anmeldung: **12.03.2025**
(21) Anmeldenummer: 23196245.7
(22) Anmeldetag: 08.09.2023
(51) Int. Cl.: F15B 11/16, E02F 9/22

(54) **HYDRAULISCHE SCHALTUNG INNERHALB EINES HYDRAULISCHEN SYSTEMS**

(71) Anmelder: XCMG European Research Center GmbH, 47807 Krefeld (DE)
(72) Erfinder: SCHÄFER, Björn, 41516 Grevenbroich (DE); BUDDE, Alexander, 41751 Viersen (DE)
(74) Vertreter: Dr. Stark & Partner Patentanwälte mbB

(57) **Zusammenfassung**

Die Erfindung betrifft eine Hydraulikschaltung innerhalb eines Hydrauliksystems, umfassend einen Tank, eine Pumpe und zumindest einen hydraulischen Joystick zur Steuerung zumindest eines Hydraulikantriebes.

Um ebenfalls nicht-hydraulische Komponenten mit wenig zusätzlichen Komponenten betreiben zu können, soll zumindest ein hydraulischer Joystick für die Steuerung zumindest eines nicht-hydraulischen Antriebs hydraulisch mit einem Sensorblock zur Ansteuerung des nicht hydraulischen Antriebs verbunden sein, wobei der Sensorblock eingangsseitig zumindest einen hydraulisch mit dem Joystick verbunden Pilotanschluss aufweist, und ausgangsseitig wenigstens einen LoadSensing-Anschluss aufweist, der mit der Pumpe hydraulisch verbunden ist, wobei der Sensorblock für jeden Pilotanschluss jeweils ein Rückschlagventil aufweist, das jeweils zwischen dem jeweiligen Pilotanschluss und dem LoadSensing-Anschluss vorgesehen ist, und wobei der Sensorblock für jeden Pilotanschluss jeweils einen Messanschluss aufweist, der jeweils zwischen dem jeweiligen Pilotanschluss und dem jeweiligen Rückschlagventil vorgesehen und an dem jeweils ein Drucksensor für die Messung des von dem Joystick an dem entsprechenden Pilotanschluss bewirkten Volumenstroms angeschlossen ist.

## Beschreibung

Die Erfindung betrifft eine hydraulische Schaltung innerhalb eines hydraulischen Systems, umfassend einen Tank, eine Pumpe, zumindest einen hydraulischen Joystick, der zur Steuerung zumindest eines Hydraulikantriebes mit einem Steuerblock verbunden ist, wobei der Steuerblock wenigstens einen Eingangsanschluss aufweist, der mit der Pumpe hydraulisch verbunden ist und zumindest einen hydraulisch mit dem Joystick verbundenen Pilotanschluss aufweist, und ausgangsseitig mit dem Tank hydraulisch verbunden ist und einen LoadSensing-Anschluss aufweist, der mit der Pumpe hydraulisch verbunden ist.

Aus der Praxis sind hydraulische Schaltungen innerhalb von Systemen bekannt, die einen hydraulischen Joystick zur Steuerung eines hydraulischen Antriebs umfassen. Dieses Systeme können beispielweise Bestandteil von mobilen Baumaschinen wie beispielsweise Baggern sein. Im Zuge der Elektrifizierung solcher mobilen Baumaschinen werden in der Praxis immer mehr Komponenten solcher mobilen Baumaschinen nicht hydraulisch, sondern beispielsweise elektrisch ausgeführt.

Nachteilig hierbei ist, dass einige nicht hydraulische Komponenten einer mobilen Baumaschine nicht ohne weiteres in die bestehende hydraulische Schaltungen dieser mobilen Baumaschine integriert werden können. So ist es beispielsweise nicht ohne das Hinzufügen einer Vielzahl weiterer Komponenten möglich, elektrische Antriebe in eine bestehende hydraulische Schaltung innerhalb eines hydraulischen Systems zu integrieren. Dadurch entstehen häufig Redundanzen in den betreffenden Systemen, wodurch ein energieeffizienter Betrieb der jeweiligen Maschine unmöglich wird.

Aufgabe der Erfindung ist es, die vorgenannten Nachteile zu vermeiden und eine hydraulische Schaltung anzugeben, die ebenfalls nicht hydraulische Komponenten, beispielsweise elektrische Komponenten, insbesondere elektrische Antriebe, umfasst und effizient mit einer geringstmöglichen Anzahl von zusätzlichen Komponenten betreibbar ist.

Diese Aufgabe wird bei einer gattungsgemäßen hydraulischen Schaltung dadurch gelöst, dass zumindest ein hydraulischer Joystick für die Steuerung zumindest eines nicht hydraulischen Antriebs hydraulisch mit einem Sensorblock zur Ansteuerung zumindest des nicht hydraulischen Antriebs verbunden ist, wobei der Sensorblock eingangsseitig zumindest einen hydraulisch mit dem Joystick verbunden Pilotanschluss aufweist, und ausgangsseitig wenigstens einen LoadSensing-Anschluss aufweist, der mit der Pumpe hydraulisch verbunden ist, wobei der Sensorblock für jeden Pilotanschluss jeweils ein Rückschlagventil aufweist, das jeweils zwischen dem jeweiligen Pilotanschluss und dem LoadSensing-Anschluss vorgesehen ist, und wobei der Sensorblock für jeden Pilotanschluss jeweils einen Messanschluss aufweist, der jeweils zwischen dem jeweiligen Pilotanschluss und dem jeweiligen Rückschlagventil vorgesehen und an dem jeweils ein Drucksensor für die Messung des von dem Joystick an dem entsprechenden Pilotanschluss bewirkten Volumenstroms angeschlossen ist.

Innerhalb eines solchen Systems, beispielsweise innerhalb eines Baggers, kann ein hydraulisch betriebener Joystick den hydraulischen Antrieb, beispielsweise den Antrieb des Arms des Baggers, steuern und ein weiterer hydraulischer Joystick kann einen nicht hydraulischen Antrieb, beispielsweise einen elektrischen oder pneumatischen Antrieb, beispielsweise das Drehwerk des Baggers, steuern. Es ist ebenfalls denkbar, dass innerhalb eines solchen Systems, beispielsweise innerhalb eines Baggers, ein hydraulisch betriebener Joystick sowohl einerseits den hydraulischen Antrieb, beispielsweise den Antrieb des Arms des Baggers, steuert und andererseits derselbe Joystick einen nicht hydraulischen Antrieb, beispielsweise einen elektrischen oder pneumatischen Antrieb, beispielsweise das Drehwerk des Baggers, steuert.

Jeder Joystick wird hierfür von der Pumpe mit Pilotdruck versorgt. Für die Steuerung des Arms wird der den hydraulischen Antrieb steuernde Joystick mit dem Steuerblock hydraulisch verbunden. Der Steuerblock ist eingangsseitig mit der Pumpe verbunden und gibt über seinen LoadSensing-Anschluss eine Leistungsanforderung an die Pumpe zurück. Der Sensorblock weist eingangsseitig beispielsweise zwei Pilotanschlüsse auf, die mit dem den hydraulischen Antrieb steuernden Joystick hydraulisch verbunden sind. Wird über den Joystick, der den hydraulischen Antrieb steuert, ein Steuerbefehl für den Arm des Baggers eingegeben, wird hierdurch ein Volumenstrom im Steuerblock induziert und der hydraulische Antrieb entsprechend angesteuert. Dieser Vorgang läuft insofern rein hydraulisch ab. Wird wiederum über den den nicht hydraulischen Antrieb steuernden Joystick ein Steuerbefehl für das , beispielsweise elektrisch betriebene, Drehwerk des Baggers eingegeben, wird hierdurch ein Volumenstrom im Sensorblock induziert. Die mit den Pilotanschlüssen verbundenen Messanschlüsse im Sensorblock messen den Druck dieses Volumenstroms des den nicht hydraulischen Antrieb steuernden Joysticks. Anhand dieser Messwerte kann der nicht hydraulische Antrieb, hier das Drehwerk des Baggers, über eine hierfür geeignete Steuereinheit angesteuert werden. Der durch den den nicht hydraulischen Antrieb steuernden Joystick ausgelöste Volumenstrom wird über beispielsweise einen LoadSensing-Anschluss des Sensorblocks zur Pumpe weitergegeben. Dadurch wird der Pumpe zurückgemeldet, dass eine bestimmte Leistung zur Versorgung des Pilotkreislaufs benötigt wird. Die Pumpe passt den Druck im System an, so dass dem Pilotkreislauf der maximale Pilotdruck zur Verfügung steht. Der den hydraulischen Antrieb steuernde Joystick und der den nicht hydraulischen Antrieb steuernde Joystick können beispielsweise ein einziger Joystick sein.

Die im Sensorblock für jeden Pilotanschluss jeweils vorgesehen Rückschlagventile sind dabei in Richtung des betreffenden LoadSensing-Anschluss durchlässig. Die Rückschlagventile im Sensorblock verhindern insofern, dass bei einem gleichzeitigen Betrieb des hydraulischen Antriebs und des nicht hydraulischen Antriebs der maximale Systemdruck in die Joystickleitungen des Sensorblocks gelangt.

Der Sensorblock der vorbeschriebenen hydraulischen Schaltung kann in eine bestehende hydraulische Schaltung eines Baggers integriert werden und somit auch nachgerüstet werden, ohne dass weitere umfassende Änderungen der bestehenden hydraulischen Schaltung erforderlich sind. Durch eine solche Ausgestaltung der hydraulischen Schaltung wird durch die Pumpe jeweils nur so viel Druck in die hydraulische Schaltung eingespeist wie tatsächlich benötigt. Es ist daher ebenfalls ein effizienter Betrieb der entsprechenden mobilen Baumaschine möglich. Sofern beispielsweise lediglich ein elektrischer Antrieb angesteuert wird, stellt die Pumpe auch lediglich einen Pilotdruck im System zur Verfügung. Gleichzeitig ist sichergestellt, dass die Pumpe den Pilotdruck auch dann zur Verfügung stellt, wenn der hydraulische Antrieb nicht angesteuert wird.

Vorteilhafterweise kann der Sensorblock für jeden seiner Pilotanschlüsse eine Düse aufweisen, die jeweils zwischen dem jeweiligen Rückschlagventil und dem zumindest einen LoadSensing-Anschluss vorgesehenen ist. Durch eine derart ausgestaltete Düse kann eingestellt werden, wie viel Leistung die Pumpe bei einer Ansteuerung des elektrischen Antriebs in das System abgeben soll.

Zudem kann der Sensorblock für zumindest zwei seiner Pilotanschlüsse, vorzugsweise für die Gesamtheit seiner Pilotanschlüsse, eine einzige Düse aufweisen, wobei die Rückschlagventile vor dem zumindest einen LoadSensing-Anschluss in eine gemeinsame Leitung münden und die Düse in dieser gemeinsamen Leitung vorgesehen ist. Durch eine derart ausgestaltete Düse kann dann einheitlich eingestellt werden, wie viel Leistung die Pumpe bei einer Ansteuerung des elektrischen Antriebs in das System abgeben soll.

Weiterhin können der LoadSensing-Anschluss des Steuerblocks und der LoadSensing-Anschluss des Sensorblocks in eine gemeinsame Leitung münden, die mit der Pumpe verbunden ist. Insofern kann die Komplexität und die Anzahl der benötigten Bauteile der Schaltung reduziert werden.

Vorteilhafterweise kann zumindest ein Drucksensor, vorzugsweise sämtliche Drucksensoren, redundant ausgeführt sein. Durch eine redundante Ausführung der Drucksensoren kann sichergestellt werden, dass ein durch den Joystick erzeugter Volumenstrom korrekt gemessen wird. Insofern können Fehler bei der Steuerung des elektrischen Antriebs reduziert werden.

Zudem können der Steuerblock und der Sensorblock in einem Bauteil vereint sein. Durch eine Ausgestaltung des Steuerblocks und des Sensorblocks in einem Bauteil kann die Komplexität der hydraulischen Schaltung reduziert werden. Insofern kann ebenfalls die Anzahl einzelner Komponenten sowie notwendiger Verbindungselemente reduziert werden.

Weiterhin kann die hydraulische Schaltung Bestandteil eines hydraulischen Systems einer Baumaschine, besonders bevorzugt Bestandteil eines hydraulischen Systems eines Baggers, sein.

Vorteilhafterweise können der zumindest eine hydraulische Joystick, der zur Steuerung zumindest eines Hydraulikantriebes mit dem Steuerblock verbunden ist, und der zumindest eine Joystick, der für die Steuerung zumindest eines nicht hydraulischen Antriebs hydraulisch mit dem Sensorblock verbunden ist, als ein einziger Joystick ausgebildet sein. Insofern kann es beispielsweise möglich sein, dass innerhalb eines solchen Systems, beispielsweise innerhalb eines Baggers, ein hydraulisch betriebener Joystick sowohl einerseits einen hydraulischen Antrieb, beispielsweise den Antrieb des Arms des Baggers, steuert und andererseits einen nicht hydraulischen Antrieb, beispielsweise einen elektrischen oder pneumatischen Antrieb, wie z. B. beispielsweise das Drehwerk des Baggers, steuert.

Die einzige Zeichnung zeigt ein Ausführungsbeispiel einer hydraulischen Schaltung 1 innerhalb eines hydraulischen Systems. Die hydraulische Schaltung 1 umfasst einen Tank 2, eine Pumpe 3 sowie einen hydraulischen Joystick 4. Der hydraulische Joystick 4 ist zur Steuerung eines nicht abgebildeten Hydraulikantriebes mit einem Steuerblock 5 verbunden. Der Steuerblock 5 weist eingangsseitig einen Eingangsanschluss 6 auf, der mit der Pumpe 3 hydraulisch verbunden ist, und zwei Pilotanschlüsse 7 auf, die mit dem Joystick 4 hydraulisch verbunden sind. Ausgangsseitig ist der Steuerblock 5 mit dem Tank 2 hydraulisch verbunden und weist einen LoadSensing-Anschluss 8 auf, der mit der Pumpe 3 hydraulisch verbunden ist.

Der hydraulische Joystick 4 ist für die Steuerung eines nicht abgebildeten Elektroantriebes, also eines nicht hydraulischen Antriebes, hydraulisch mit einem Sensorblock 9 verbunden. Der Sensorblock 9 weist eingangsseitig zwei Pilotanschlüsse 10 auf, die mit dem Joystick 4 hydraulisch verbunden sind. Ausgangsseitig weist der Sensorblock 9 einen LoadSensing-Anschluss 11 auf, der mit der Pumpe 3 hydraulisch verbunden ist.

Insofern ist der hydraulische Joystick 4 einerseits zur Steuerung des Hydraulikantriebes mit dem Steuerblock 5 verbunden und andererseits für die Steuerung des nicht hydraulischen Antriebs, vorliegend elektrischen Antriebs, hydraulisch mit dem Sensorblock 9 verbunden.

Der Sensorblock 9 umfasst für jeden Pilotanschluss 10 jeweils ein Rückschlagventil 12, das jeweils zwischen dem jeweiligen Pilotanschluss 10 und dem LoadSensing-Anschluss 11 vorgesehen ist. Die Rückschlagventile 12 sind in Richtung LoadSensing-Anschluss 11 durchlässig.

Der Sensorblock 9 weist zudem für jeden Pilotanschluss 10 jeweils einen Messanschluss 13 auf, der jeweils zwischen dem jeweiligen Pilotanschluss 10 und dem jeweiligen Rückschlagventil 12 vorgesehen ist. An jedem Messanschluss 13 ist jeweils ein Drucksensor 14 für die Messung des von dem Joystick 4 an dem entsprechenden Pilotanschluss 10 bewirkten Volumenstroms angeschlossen.

Der Sensorblock 9 weist für die Gesamtheit seiner Pilotanschlüsse 10 eine einzige Düse 15 auf, wobei die Rückschlagventile 12 vor dem LoadSensing-Anschluss 11 in eine gemeinsame Leitung münden und die Düse 15 in dieser gemeinsamen Leitung vorgesehen ist.

Der LoadSensing-Anschluss 8 des Steuerblocks 5 und der LoadSensing-Anschluss 11 des Sensorblocks 9 münden in eine gemeinsame Leitung 16, die mit der Pumpe 3 verbunden ist.

## Patentansprüche

1. Hydraulische Schaltung (1) innerhalb eines hydraulischen Systems, umfassend einen Tank (2), eine Pumpe (3), zumindest einen hydraulischen Joystick (4), der zur Steuerung zumindest eines Hydraulikantriebes mit einem Steuerblock (5) verbunden ist, wobei der Steuerblock (5) wenigstens einen Eingangsanschluss (6) aufweist, der mit der Pumpe (3) hydraulisch verbunden ist und zumindest einen hydraulisch mit dem Joystick (4) verbundenen Pilotanschluss (7) aufweist, und ausgangsseitig mit dem Tank (2) hydraulisch verbunden ist und einen LoadSensing-Anschluss (8) aufweist, der mit der Pumpe (3) hydraulisch verbunden ist, **dadurch gekennzeichnet, dass** zumindest ein hydraulischer Joystick (4) für die Steuerung zumindest eines nicht hydraulischen Antriebs hydraulisch mit einem Sensorblock (9) zur Ansteuerung zumindest des nicht hydraulischen Antriebs verbunden ist, wobei der Sensorblock (9) eingangsseitig zumindest einen hydraulisch mit dem Joystick (4) verbunden Pilotanschluss (10) aufweist, und ausgangsseitig wenigstens einen LoadSensing-Anschluss (11) aufweist, der mit der Pumpe (3) hydraulisch verbunden ist, wobei der Sensorblock (9) für jeden Pilotanschluss (10) jeweils ein Rückschlagventil (12) aufweist, das jeweils zwischen dem jeweiligen Pilotanschluss (10) und dem LoadSensing-Anschluss (11) vorgesehen ist, und wobei der Sensorblock (9) für jeden Pilotanschluss (10) jeweils einen Messanschluss (13) aufweist, der jeweils zwischen dem jeweiligen Pilotanschluss (10) und dem jeweiligen Rückschlagventil (12) vorgesehen und an dem jeweils ein Drucksensor (14) für die Messung des von dem Joystick (4) an dem entsprechenden Pilotanschluss (10) bewirkten Volumenstroms angeschlossen ist.

2. Hydraulische Schaltung (1) nach dem vorhergehenden Anspruch, **dadurch gekennzeichnet, dass** der Sensorblock (9) für jeden seiner Pilotanschlüsse (10) eine Düse (15) aufweist, die jeweils zwischen dem jeweiligen Rückschlagventil (12) und dem zumindest einen LoadSensing-Anschluss (11) vorgesehen ist.

3. Hydraulische Schaltung (1) nach Anspruch 1, **dadurch gekennzeichnet, dass** der Sensorblock (9) für zumindest zwei seiner Pilotanschlüsse (10), vorzugsweise für die Gesamtheit seiner Pilotanschlüsse (10), eine einzige Düse (15) aufweist, wobei die Rückschlagventile (12) vor dem zumindest einen LoadSensing-Anschluss (11) in eine gemeinsame Leitung münden und die Düse (15) in dieser gemeinsamen Leitung vorgesehen ist.

4. Hydraulische Schaltung (1) nach einem der vorhergehenden Ansprüche, **dadurch gekennzeichnet, dass** der LoadSensing-Anschluss (8) des Steuerblocks (5) und der LoadSensing-Anschluss (11) des Sensorblocks (9) in eine gemeinsame Leitung (16) münden, die mit der Pumpe (3) verbunden ist.

5. Hydraulische Schaltung (1) nach einem der vorhergehenden Ansprüche, **dadurch gekennzeichnet, dass** zumindest ein Drucksensor (14) ausgeführt ist, vorzugsweise sämtliche Drucksensoren (14) redundant ausgeführt sind.

6. Hydraulische Schaltung (1) nach einem der vorhergehenden Ansprüche, **dadurch gekennzeichnet, dass** der Steuerblock (5) und der Sensorblock (9) in einem Bauteil vereint sind.

7. Hydraulische Schaltung (1) nach einem der vorhergehenden Ansprüche, **dadurch gekennzeichnet, dass** die hydraulische Schaltung (1) Bestandteil eines hydraulischen Systems einer Baumaschine, besonders bevorzugt Bestandteil eines hydraulischen Systems eines Baggers, ist.

8. Hydraulische Schaltung (1) nach einem der vorhergehenden Ansprüche, **dadurch gekennzeichnet, dass** der zumindest eine hydraulische Joystick (4), der zur Steuerung zumindest eines Hydraulikantriebes mit dem Steuerblock (5) verbunden ist, und der zumindest eine Joystick (4), der für die Steuerung zumindest eines nicht hydraulischen Antriebs hydraulisch mit dem Sensorblock (9) verbunden ist, als ein einziger Joystick (4) ausgebildet sind.
